# EUROPÄISCHE PATENTSCHRIFT

(11) **EP 1 082 560 B1**
(45) Veröffentlichungstag und Bekanntmachung des Hinweises auf die Patenterteilung: **25.09.2002**
(21) Anmeldenummer: 99936331.0
(22) Anmeldetag: 27.05.1999
(51) Int. Cl.: F16K 1/00

(54) **STEUEREINRICHTUNG FÜR EIN SICHERHEITSVENTIL**
CONTROL DEVICE FOR A SAFETY VALVE
UNITE DE COMMANDE POUR UNE SOUPAPE DE SURETE

(30) Priorität: 02.06.1998 DE 19824494
(43) Veröffentlichungstag der Anmeldung: 14.03.2001
(73) Patentinhaber: Framatome ANP GmbH, 91050 Erlangen (DE)
(72) Erfinder: CONRADS, Hermann-Josef, D-91074 Herzogenaurach (DE); LAURER, Erwin, D-91096 Möhrendorf (DE); MODEL, Jürgen, D-91056 Erlangen (DE)
(74) Vertreter: Tergau & Pohl Patentanwälte
(86) Internationale Anmeldenummer: DE9901560
(87) Internationale Veröffentlichungsnummer: WO99063250

(56) Entgegenhaltungen:
- DE-A1- 3 906 888
- DE-C1- 19 628 610

## Beschreibung

Die Erfindung betrifft eine Steuereinrichtung mit einem Druck-Weg-Umformer, in dem eine Druckdifferenz zwischen einem Druckraum und einem davon getrennten anderen Raum in eine Bewegung eines Stellkörpers umsetzbar ist, wobei mit dem Stellkörper ein Steuerteil zum Ansteuern eines Sicherheitsventils eines Druckbehälters auslösbar ist, und wobei der Druckbehälter über eine Druckentnahmeleitung mit dem Druckraum und der andere Raum über eine Drainageleitung mit einem Abblasetank verbindbar ist.

Aus der DE 39 06 888 C2 und aus der DE 196 28 610 C1 sind Steuereinrichtungen zum Ansteuern eines Sicherheitsventils bekannt. Dabei handelt es sich um federbelastete Steuerventile, d.h. um Steuerventile, die nach dem Ruheprinzip arbeiten. Sie weisen eine Ventilfeder auf, die gegen eine hydraulische Kraft wirkt, die sich aus dem Systemdruck des abzusichernden Systems, das beispielsweise ein Druckbehälter ist, ableitet. Derartige Steuerventile werden also allein durch den Systemdruck betätigt, so daß Fremdenergiezufuhr durch z.B. motorische, magnetische, pneumatische oder hydraulische Einrichtungen nicht zwingend erforderlich ist.

Von einem Steuerventil der genannten Patentschriften gehen wenigstens drei Leitungen aus: Die erste Leitung ist eine Druckentnahmeleitung (Meßleitung), mit der das Steuerventil mit dem Systemdruck im Druckbehälter beaufschlagbar ist. Die zweite Leitung ist eine Steuerleitung, über die das Steuerventil auf das Sicherheitsventil einwirkt. Beispielsweise wird zum Öffnen eines nach dem Entlastungsprinzip arbeitenden Sicherheitsventils das Sicherheitsventil über die Steuerleitung entlastet. Die dritte Leitung ist eine Drainageleitung (Ausblaseleitung), die entweder in die Atmosphäre führt oder - speziell bei kerntechnischen Anlagen - in einen Abblasetank (Druckhalterabblasetank) mündet. Beispielsweise findet das Entlasten eines nach dem Entlastungsprinzip arbeitenden Sicherheitsventils über die Steuerleitung und die Drainageleitung in den Abblasetank statt.

Zum Betätigen, d.h. zum Auslösen, der genannten Steuerventile ist ein Druck-Weg-Umformer vorhanden, in dem eine Druckdifferenz zwischen einem Druckraum und einem davon getrennten anderen Raum in eine Bewegung eines Stellkörpers umsetzbar ist. Die Druckentnahmeleitung mündet im Druckraum. Der Druck-Weg-Umformer der DE 39 06 888 C2 weist einen in einem Zylinder geführten Umformerkolben auf, der mit dem Druck im Druckraum beaufschlagbar ist. Der Druck-Weg-Umformer der DE 196 28 610 C1 ist mit einem Umformerbalg ausgestattet, dessen Innenraum den Druckraum bildet. In beiden Fällen wird in dem Druck-Weg-Umformer die Druckdifferenz zwischen dem Druckraum und dem anderen Raum in eine Bewegung des Stellkörpers umgesetzt, wobei der Stellkörper insbesondere durch den Umformerkolben bzw. durch einen Balgkopf des Umformerbalgs gebildet ist. Der Stellkörper wirkt über einen Stößel auf ein Steuerteil, das beispielsweise die Entlastung eines nach dem Entlastungsprinzip arbeitenden Sicherheitsventils auslöst. Das Steuerteil der DE 196 28 610 C1 umfaßt ein "Vorsteuerteil" und ein unmittelbar auf das Sicherheitsventil einwirkendes "Steuerteil".

In Fällen, in denen der andere Raum mit der im Abblasetank mündenden Drainageleitung verbunden ist, sind die genannten Steuerventile in nachteiliger Weise sensibel auf einen Druckanstieg in diesem Abblasetank. Ein kurzlebiger aber starker Druckanstieg könnte dort beispielsweise entstehen, falls in einem Störfall der Druck im Abblasetank den Auslegungswert überschreitet, so daß eine der Druckabsicherung des Abblasetanks dienende Berstmembrane bricht. Ein derartiger Druckanstieg könnte zum nichtgewollten vorzeitigen Schließen eines geöffneten, d.h. abblasenden, Sicherheitsventils führen. Aber auch ein geringerer Druckanstieg im Abblasetank kann nachteilige Auswirkungen auf die Funktion des Steuerventils haben, da dadurch über die Drainageleitung der Ansprechdruck für das Öffnen des angesteuerten Sicherheitsventils merklich verändert werden kann. Ein derartiger eher geringer Druckanstieg im Abblasetank kann beispielsweise durch das Abblasen eines Sicherheitsventils hervorgerufen sein, falls - wie in kerntechnischen Anlagen üblich - das Abblasen über eine Abblaseleitung in den Abblasetank stattfindet. Es könnte also auch ein gerade abblasendes Sicherheitsventil den Ansprechdruck eines anderen noch geschlossenen Sicherheitsventils in nachteiliger Weise verändern.

Der Erfindung liegt die Aufgabe zugrunde, eine Steuereinrichtung für ein Sicherheitsventil anzugeben, die gegenüber einem Druckanstieg im Abblasetank unempfindlich ist, und bei der insbesondere ein ungewolltes Schließen eines geöffneten Sicherheitsventils oder eine Beeinflussung des Ansprechdrucks für das Öffnen eines Sicherheitsventils durch einen Druckanstieg im Abblasetank sicher vermieden ist.

Die Aufgabe wird gemäß der Erfindung in einer ersten Ausführungsform dadurch gelöst, daß eine der Drainageleitung zugeordnete Umschaltventileinrichtung vorhanden ist, von der eine Abführleitung ausgeht, wobei bei einem Druck im Abblasetank oberhalb eines Grenzdrucks durch die Umschaltventileinrichtung der andere Raum statt mit dem Abblasetank mit der Abführleitung verbunden ist.

Bei dieser Steuereinrichtung nach der Erfindung wird ein übermäßiger Druck im Abblasetank vom Druck-Weg-Umformer ferngehalten, wobei gleichzeitig gewährleistet ist, daß ein Fluidstrom aus dem anderen Raum heraus über die Abführleitung möglich ist. Die Abführleitung kann beispielsweise in das stets drucklose Anlagenentwässerungssystem einer kerntechnischen Anlage münden.

Die Umschaltventileinrichtung kann beispielsweise wenigstens teilweise in der Drainageleitung angeordnet sein. Die Abführleitung kann über die Umschaltventileinrichtung von der Drainageleitung abzweigen.

Nach einer Weiterbildung umfaßt die Umschaltventileinrichtung eine in der Drainageleitung angeordnete Drainageventileinrichtung und eine an der Abführleitung angeordnete Abführventileinrichtung.

Insbesondere ist die Drainageventileinrichtung und/oder die Abführventileinrichtung in einer Ausgangsposition des Stellkörpers, in der das Steuerteil nicht ausgelöst ist, geschlossen. Dadurch ist gewährleistet, daß im Normalbetrieb der andere Raum vom Abblasetank isoliert ist. Normalbetrieb bedeutet, daß das Sicherheitsventil geschlossen ist, d.h. daß bei einem nach dem Entlastungsprinzip arbeitenden Sicherheitsventil aus der Steuereinrichtung kein Fluidstrom (Drainage) abzuführen ist.

Nach einer bevorzugten Ausgestaltung ist die Schließkraft der Drainageventileinrichtung kleiner als eine Schließkraft der Abführventileinrichtung.

Bei Realisierung des Entlastungsprinzips gelangt bei einem Auslösen des Steuerteils aus dem Steuerteil ausströmendes Fluid (Drainage) über die Drainageleitung zur Umschaltventileinrichtung. Dadurch steigt der Druck an der Drainageventileinrichtung an, die Drainageventileinrichtung öffnet, und das Fluid kann über die Drainageleitung in den Abblasetank ausgeblasen werden. Nach einem Druckanstieg im Abblasetank ist ein Öffnen der Drainageventileinrichtung nicht möglich oder die Drainageventileinrichtung schließt sich aufgrund dieses Druckanstiegs wieder. In diesem Falle öffnet sich dann die Abführventileinrichtung nachdem der Druck vor der Umschaltventileinrichtung durch das weitere Ausströmen von Fluid noch geringfügig angestiegen ist. Das Fluid kann dann über die Abführleitung ausblasen.

Die Aufgabe wird gemäß der Erfindung in einer zweiten Ausführungsform gelöst durch ein mit dem Abblasetank über eine Ausgleichsleitung verbindbares hydraulisches Ausgleichssystem, das aus einem Druck im Abblasetank eine erste Kraft auf den Stellkörper erzeugt, welche einer von diesem Druck im anderen Raum erzeugten zweiten Kraft auf den Stellkörper entgegenwirkt.

Dadurch wird erreicht, daß die ungewünschte zweite Kraft den Druck-Weg-Umformer nicht oder zumindest nicht stark in ungewollter Weise beeinflußt. Die zweite Ausführungsform bietet im Gegensatz zur ersten Ausführungsform den zusätzlichen Vorteil, daß ein aktives Ausströmen von Fluid (Drainage) in einen Raum außerhalb des Abblasetanks nicht auftritt.

Unter einem Druck-Weg-Umformer wird bezogen auf beide Ausführungsformen nach der Erfindung jedes System verstanden, bei dem eine Druckänderung, insbesondere ein Druckanstieg, in eine Ortsänderung eines Stellkörpers umsetzbar ist, unabhängig davon, ob die Ortsänderung stetig mit zunehmendem Druck oder sprunghaft bei einem bestimmten Grenzdruck stattfindet.

Das Sicherheitsventil einer der beiden Ausführungsformen kann insbesondere nach dem Entlastungs- oder Belastungsprinzip arbeiten, wobei das Ansteuern durch das Steuerteil zum Entlasten bzw. Belasten und damit zum Öffnen des Sicherheitsventils führt.

Insbesondere steht der Stellkörper bei einer der beiden Ausführungsformen mit einem Umformerkolben und/oder einem ersten Umformerbalg in Verbindung, der bzw. die mit dem Druck im anderen Raum beaufschlagbar ist bzw. sind und durch den bzw. die die zweite Kraft erzeugbar ist.

Nach einer bevorzugten Ausgestaltung der zweiten Ausführungsform umfaßt das hydraulische Ausgleichssystem einen Ausgleichskolben und/oder einen Ausgleichsbalg, der mit dem Druck im Abblasetank beaufschlagbar ist, und durch welchen die erste Kraft erzeugbar ist. Die erste Kraft ist insbesondere mechanisch vom Ausgleichskolben bzw. vom Ausgleichsbalg auf den Stellkörper übertragbar.

Nach einer besonders bevorzugten Ausgestaltung entspricht der Durchmesser des Ausgleichskolbens und/oder des Ausgleichsbalgs im wesentlichen dem Durchmesser des Umformerkolbens bzw. des ersten Umformerbalgs. Bei einer derartigen Ausgestaltung hat ein Druckanstieg im Abblasetank praktisch keinen Einfluß auf die Funktion des Druck-Weg-Umformers. Ein erhöhter Druck im Abblasetank erzeugt zwar - wie auch bei einer Steuereinrichtung ohne hydraulischem Ausgleichssystem - die ungewünschte zweite Kraft auf den Stellkörper, da der andere Raum über die Drainageleitung mit dem Abblasetank verbunden ist, gleichzeitig wirkt dieser Druck aber auch auf den Ausgleichskolben bzw. den Ausgleichsbalg und erzeugt dadurch die erste Kraft auf den Stellkörper, welche die ungewünschte zweite Kraft kompensiert.

Der Ausgleichskolben bzw. der Ausgleichsbalg sind bevorzugt entlang einer Achse bewegbar angeordnet, entlang der auch der Stellkörper bewegbar ist. Dadurch ist gewährleistet, daß die am Ausgleichskolben bzw. am Ausgleichsbalg erzeugte erste Kraft in einfacher und verläßlicher Weise auf den Stellkörper übertragbar ist.

Der Ausgleichskolben bzw. der Ausgleichsbalg sind insbesondere in Reihe zum Stellkörper angeordnet. Eine derartige geradlinige Hintereinanderanordnung hat den Vorteil, daß das hydraulische Ausgleichssystem einfach und schnell an eine bestehende Steuereinrichtung ohne hydraulisches Ausgleichssystem nachgerüstet werden kann.

Nach einer ganz besonders bevorzugten Ausgestaltung ist der Ausgleichskolben bzw. der Ausgleichsbalg den Umformerkolben bzw. den ersten Umformerbalg oder einen zweiten Umformerbalg zumindest teilweise umschließend angeordnet. Dadurch ist das hydraulische Ausgleichssystem besonders platzsparend und kompakt in die Steuereinrichtung für das Sicherheitsventil integrierbar.

Hierzu weist der Ausgleichskolben bzw. Ausgleichsbalg bevorzugt einen untergriffartigen Mitnehmer für den Umformerkolben bzw. einen der Umformerbälge auf.

Nach einer anderen Ausgestaltung ist die Drainageleitung und/oder die Ausgleichsleitung vom hydraulischen Ausgleichssystem aus gesehen mit Gefälle verlegt. Dadurch wird der Vorteil erzielt, daß eingedrungenes Druckmittel, z.B. Kondensat, aus der Steuereinrichtung wieder abfließen kann, insbesondere nach einer Beendigung des Druckaufbaus.

Bei einer derartigen Ausgestaltung wird die erste Kraft, z.B. durch den Mitnehmer, auf den Umformerkolben bzw. einen der Umformerbälge übertragen und, soweit diese nicht selbst den Stellkörper bilden, auf den gesonderten Stellkörper übertragen.

Drei Ausführungsbeispiele einer Steuereinrichtung nach der Erfindung werden anhand der Figuren 1 bis 5 näher erläutert. Es zeigt - jeweils in mehr oder weniger schematisierter Form:
- FIG 1: ein erstes Ausführungsbeispiel einer Steuereinrichtung nach der Erfindung in der ersten Ausführungsform,
- FIG 2: einen Ausschnitt aus Figur 1,
- FIG 3: ein zweites Ausführungsbeispiel einer Steuereinrichtung nach der Erfindung in der zweiten Ausführungsform,
- FIG 4: ein drittes Ausführungsbeispiel einer Steuereinrichtung nach der Erfindung in der zweiten Ausführungsform und
- FIG 5: eine Ausschnittsvergrößerung aus Figur 4.

Figur 1 zeigt als abzusicherndes System einen Druckbehälter 1, dem ein nach dem Entlastungsprinzip arbeitendes Sicherheitsventil 4 zugeordnet ist, das den Druckbehälter 1 bei Ansteigen des Systemdrucks pₛ über einen zuvor eingestellten Grenzwert über eine Abblaseleitung 6 entlastet. Der Druckbehälter 1 ist z.B. ein Kernreaktordruckbehälter.

Insbesondere das Öffnen des Sicherheitsventils 4 wird durch eine insgesamt mit 10 bezeichnete Steuereinrichtung gesteuert, die über eine Steuerleitung 11 auf das Sicherheitsventil 4 einwirkt. Die Steuereinrichtung 10 basiert auf dem Prinzip eines federbelasteten Steuerventils nach dem Ruheprinzip und umfaßt drei Baugruppen, nämlich einen Druck-Weg-Umformer 12 und ein Steuerteil 14, das seinerseits aus einem Vorsteuerteil 16 und einem Hauptsteuerteil 18 gebildet ist. Die drei Baugruppen sind in einem gemeinsamen Gehäuse 19 untergebracht.

Der Druckbehälter 1 ist über eine Druckentnahmeleitung 20 mit einem Druckraum 22 des Druck-Weg-Umformers 12 verbunden. Der Druckraum 22 ist Teil eines Zylinders 24, in dem ein Stellkörper 26, hier ein Umformerkolben 26A, bewegbar ist, und der den Druckraum 22 von einem anderen Raum 28 trennt. Der Stellkörper 26 wirkt über einen Stößel 30 auf das Vorsteuerteil 16 ein. Der Stellkörper 26 bzw. der Umformerkolben 26A ist durch eine erste Feder 32, welche auf einem Teller 34 aufliegt, in Figur 1 nach unten gedrückt. Figur 1 zeigt den Stellkörper 26 in einer Ausgangsposition, in der das Steuerteil 14 nicht ausgelöst ist. Bei einem Ansteigen des Systemdrucks pₛ im Druckbehälter 1 steigt auch der Druck p_{D} im Druckraum 22, was in eine Bewegung des Stellkörpers 26 und des Stößels 30 umgesetzt wird, bis schließlich die Bewegung so weit fortgeschritten ist, daß - in einer nicht dargestellten Auslöseposition - das Steuerteil 14 ausgelöst wird.

Das Vorsteuerteil 16 weist einen Auffüllkegel 40 und einen Entlastungskegel 42 auf. Der Auffüllkegel 40 ist über eine untere Verlängerung 44, eine obere Verlängerung 46 und über Dichtelemente 48, 49 in einem Zylinder im Gehäuse 19 geführt.

Der Auffüllkegel 40 ist durch eine zweite Feder 50 in Figur 1 nach unten gedrückt. Im Inneren des Auffüllkegels 40 befindet sich der Entlastungskegel 42, der über eine dritte Feder 54 ebenfalls - bezogen auf Figur 1 - nach unten gedrückt ist.

Eine detaillierte Beschreibung der Aufgabe, des Aufbaus und der Funktionsweise des Auffüllkegels 40 und des Entlastungskegels 42 ist in der DE 196 28 610 C1, Spalte 4, Zeile 19, bis Spalte 5, Zeile 8, beschrieben. Im folgenden wird deshalb nur noch kurz auf den Entlastungskegel 42 eingegangen.

Beim Auslösen des Vorsteuerteils 16 wird der Entlastungskegel 42 durch den Stößel 30 von seinem Sitz abgehoben, so daß eine Entlastung des Hauptsteuerteils 18 und somit auch eine Entlastung des Sicherheitsventils 4 beginnt. Die Entlastung wirkt dabei über eine Entlastungsbohrung 57 und einen Entlastungskanal 58 auf einen Rückschlagkegel 80 des Hauptsteuerteils 18. Das während der Entlastung durch den Entlastungskanal 58 abströmende Fluid strömt am Entlastungskegel 42 vorbei entlang eines Ringraumes 85 um den Stößel 30 in den anderen Raum 28 und von dort über eine Drainageleitung 90 in einen Abblasetank 92.

Während der Entlastung des Hauptsteuerteils 18 und des Sicherheitsventils 4 liegt der Auffüllkegel 40 an seinem in Figur 1 (oberen) Sitz im Gehäuse 19 an (gezeichnet ist ein Anliegen am unteren Anschlag), so daß der Systemdruck im Druckbehälter 1 nicht oder nicht mehr auf das Hauptsteuerteil 18 wirkt.

Das in Figur 1 gezeichnete Sicherheitsventil 4 bläst über die Abblaseleitung 6 in den Abblasetank 92 ab. Auch weitere, nicht gezeichnete Sicherheitsventile können in den Abblasetank 92 abblasen. Dadurch kann es im Abblasetank 92 (Druck p_{T}) zu einem ungewünschten Druckanstieg kommen, der sich auch auf den anderen Raum 28 des Druck-Weg-Umformers 12 auswirken würde (Druck P_{A}) und dessen Funktion beeinflussen könnte. Um dies zu vermeiden, weist die in Figur 1 dargestellte Steuereinrichtung eine Umschaltventileinrichtung 100 auf, von der eine Abführleitung 102 ausgeht. Bei einem Druck P_{T} im Abblasetank 92 oberhalb eines an der Umschaltventileinrichtung 100 eingestellten Grenzdrucks unterbricht die Umschaltventileinrichtung 100 die Verbindung des anderen Raumes 28 mit dem Abblasetank 92 und stellt stattdessen eine Verbindung des anderen Raumes 28 mit der Abführleitung 102 her, die in einem nicht gezeichneten stets drucklosen Raum mündet.

In Figur 2 ist eine besondere Ausgestaltung der Umschaltventileinrichtung 100 detailliert und vergrößert dargestellt. Sie besteht aus einer in der Drainageleitung 90 angeordneten Drainageventileinrichtung 106 und aus einer der Abführleitung 102 zugeordneten Abführventileinrichtung 108.

Die Drainageventileinrichtung 106 und die Abführventileinrichtung 108 bestehen jeweils aus einer Parallelschaltung von zwei in Reihe geschalteten Ventilen. Dadurch ist ein unterstellter Einzelfehler eines Ventils sowohl in geöffneter als auch in geschlossener Stellung sowohl der Drainageventileinrichtung 106 als auch der Abführventileinrichtung 108 beherrschbar.

Diese Ventile sind nur schematisch in Figur 2 dargestellt. Sie weisen einen Sitz 110 auf, auf den ein Ventilkegel 112 durch eine Feder 114 gedrückt wird. Die Schließkraft der Ventile in der Abführventileinrichtung 108 ist größer als die der Ventile in der Drainageventileinrichtung 106. Falls während einer Entlastung über die Drainageleitung 90 in den Abblasetank 92 der Druck p_{T} im Abblasetank 92 unerwünscht ansteigt, schließen zunächst die Ventile in der Drainageventileinrichtung 106, bevor bei einem geringfügig höheren Druck in der Drainageleitung 90 die Ventile in der Abführventileinrichtung 108 öffnen und eine Entlastung über die Abführleitung 102 ermöglicht wird. Wenn der unerwünschte Druckanstieg wieder zurückgegangen ist, wird die Verbindung zum Abblasetank 92 wieder freigegeben.

In Figur 3 ist ein zweites Ausführungsbeispiel einer Steuereinrichtung 10 nach der Erfindung dargestellt, das an Stelle der Umschaltventileinrichtung ein hydraulisches Ausgleichssystem 200 zur "Rückdruckkompensation" aufweist und sonst weitgehend identisch mit der Steuereinrichtung 10 der Figur 1 ist. Das Ausgleichssystem 200 umfaßt einen Ausgleichskolben 210, der in einem Zylinder 212 bewegbar ist. Der Ausgleichskolben 210 ist bezüglich einer Achse 213 symmetrisch und entlang dieser Achse bewegbar, entlang der auch der Umformerkolben 26A beweglich ist. Der Ausgleichskolben 210 ist über einen Dichtring 214 gegenüber dem Zylinder 212 abgedichtet und mit einem Zylinderkörper 217 in einer Führung 218 im Gehäuse 19 der Steuereinrichtung 10 geführt. Das Gehäuse 19 ist gegenüber dem in Figur 1 dargestellten Ausführungsbeispiel über den Teller 34 (siehe Figur 1) hinaus nach unten verlängert.

Eine erste Bohrung 220 verbindet eine von dem Ausgleichskolben 210 im Zylinder 212 gebildete erste Kammer 222 mit einem nicht dargestellten, stets drucklosen Raum, beispielsweise mit dem Anlagenentwässerungssystem einer kerntechnischen Anlage. Die erste Kammer 222 kann auch mit dem Containment der kerntechnischen Anlage verbunden sein. Aus der ersten Kammer 222 könnten ohnehin nur Leckageströme der verwendeten Dichtungen oder Bälge austreten.

Eine als zweite Bohrung ausgeführte Ausgleichsleitung 224 verbindet eine zweite Kammer 226, die ebenfalls von dem Ausgleichskolben 210 in dem Zylinder 212 gebildet ist, mit der Drainageleitung 90.

Ein ungewünschter Druckanstieg im Abblasetank 92 wirkt sich in gleicher Weise auf die zweite Kammer 226 als auch auf den anderen Raum 28 aus. Der über die zweite Kammer 226 mit dem Druck P_{T} im Abblasetank 92 beaufschlagte Ausgleichskolben 210 erzeugt dann eine (in Figur 3 nach oben gerichtete) erste Kraft, die über einen Kolbenfortsatz 230, den Teller 34 und einen Umformerbolzen 235 auf den Stellkörper 26, d.h. auf den Umformerkolben 26A, übertragen wird. Da der Durchmesser d_{A} des Ausgleichskolbens 210 im wesentlichen genauso groß wie der Durchmesser dₛ des Umformerkolbens 26A ist (gleiche Querschnittsfläche), gleicht die erste Kraft eine von dem Druck P_{T} im Abblasetank 92 über den anderen Raum 28 am Umformerkolben 26A erzeugte ungewünschte zweite Kraft (in Figur 3 nach unten gerichtet) vollständig aus, so daß die Bewegung des Umformerkolbens 26A unter dem Einfluß des Systemdrucks pₛ im Druckraum 22 (Druck p_{D} ≅ pₛ) von dem Druckanstieg im Abblasetank 92 unbeeinflußt ist.

Figur 4 zeigt ein viertes Ausführungsbeispiel einer Steuereinrichtung 10 nach der Erfindung, die ebenfalls ein hydraulisches Ausgleichssystem 200 umfaßt. Das Ausgleichssystem 200 ist in Figur 5 vergrößert gezeichnet. Diejenigen Teile der Steuereinrichtung 10, welche nicht das Ausgleichssystem 200 betreffen, sind bereits in der deutschen Patentschrift DE 196 28 610 C1, Spalte 3, Zeile 29, bis Spalte 6, Zeile 57, beschrieben. Dieser Textabschnitt aus der DE 196 28 610 C1 ist Bestandteil der vorliegenden Patentanmeldung.

Bei dem Druck-Weg-Umformer 12 des in Figur 4 und 5 dargestellten Ausführungsbeispiels wirkt der Systemdruck pₛ des Druckbehälters auf den Innenraum von Umformerbälgen 302 und 320.

Der Innenraum des ersten Umformerbalgs 302 bildet einen ersten Druckraum 300, der durch den ersten Umformerbalg 302 von einem ersten anderen Raum 303 getrennt ist. Der erste Umformerbalg 302 ist an seinem unteren Ende mit einem Flansch 304 verschweißt. An seinem oberen Ende ist er mit einem Balgkopf 306 verbunden, der im wesentlichen den Stellkörper 26 bildet. Dieser Balgkopf 306 weist in seinem oberen Abschnitt ein Führungslager 308 auf. Der Balgkopf 306 kann ein unteres zylindrisches Teil 310 umfassen, an dem der erste Umformerbalg 302 geführt ist. Bei druckloser Einrichtung kann dieses zylindrische Teil 310 stirnseitig auf Nocken 312 des Flansches 304 aufsitzen.

An dem Flansch 304 ist von unten ein zweiter Umformerbalg 320 angeschweißt, dessen Innenraum einen zweiten Druckraum 322 bildet und der den zweiten Druckraum 322 von einem zweiten anderen Raum 323 trennt. Der zweite Umformerbalg 320 ist an seinem gegenüberliegenden, unteren Ende mit einem Einschraubteil 325 verschweißt, das mit dem unteren Ende des zylindrischen Teils 310 des Balgkopfs 306 verbunden ist. Diese Verbindung kann über ein Gewinde gegeben sein. Zum Flansch 304 hin weist das Einschraubteil 325 ein Führungslager 327 auf. Das untere Ende des Einschraubteils 325 ist mit einem Gewinde versehen, über das mittels einer Mutter 329 und eines Druckstückes 331 eine Vorspannkraft auf eine Feder 333 aufgegeben werden kann. Die Feder 333 ist am Flansch 304 abgestützt. Die Feder 333 ist vorgespannt und bildet eine Gegenkraft zu einer Hydraulikkraft, die durch das Medium aus der Druckentnahmeleitung 20 auf den ersten Umformerbalg 302 einwirkt. Die Hydraulikkraft auf den zweiten Umformerbalg 320 wirkt in der gleichen Richtung wie die Kraft der Feder 333. Bei unverändertem Druck im Druckbehälter 1 halten sich die Hydraulikkraft auf den ersten Umformerbalg 302 einerseits und die Summe aus der Hydraulikkraft auf den zweiten Umformerbalg 320 und der Federkraft der Feder 333 das Gleichgewicht.

Das hydraulische Ausgleichssystem 200 umfaßt bei dem in Figur 4 und 5 dargestellten Ausführungsbeispiel einen Ausgleichsringkolben 350, der den zweiten Umformerbalg 320 umschließend angeordnet ist.

Der Ausgleichsringkolben 350 weist in dem in Figur 4 und 5 gezeigten Beispiel im unteren Teil ein schmales Teil 350B und im oberen Teil ein breites Teil 350A auf.

Der Ausgleichsringkolben 350 wirkt über einen untergriffartigen Mitnehmer 352 am schmalen Teil 350B auf eine Erweiterung 354 am Einschraubteil 325. Der Ausgleichsringkolben 350 ist in Figur 5 vergrößert im Ausschnitt dargestellt. Der Ausgleichsringkolben 350 ist über eine als Bohrung ausgestaltete Ausgleichsleitung 224 mit der Drainageleitung 90 verbunden. Der Durchmesser d_{A} des breiten Teils 350A des Ausgleichsringkolbens entspricht dem (die im Vergleich zu einem Kolben gleichen Durchmessers größere benetzte Fläche eines Balgs berücksichtigenden) hydraulischen Durchmesser des ersten Umformerbalgs 302. Da sowohl der Ausgleichsringkolben 350 als auch der erste Umformerbalg 302 durch einen gegebenenfalls erhöhten Druck in der Drainageleitung 90 beaufschlagt werden, wird in dem Druck-Weg-Umformer 12 ein Kraftausgleich bewirkt. Denn der untergriffartige Mitnehmer 352 kommt bei dem genannten Druckanstieg an der flanschartigen Erweiterung 354 zu liegen und überträgt die im Ausgleichsringkolben 350 erzeugte hydraulische erste Kraft als Kompensationskraft auf den den Stellkörper bildenden Balgkopf 306, auf den in entgegengesetzter Richtung auch eine durch den Druck im ersten anderen Raum 303 erzeugte ungewünschte zweite Kraft wirkt. Dadurch ist eine Veränderung des Ansprechdrucks der Steuereinrichtung 10 durch einen Druckanstieg in der Drainageleitung 90 und/oder im Abblasetank 92 ebensowenig möglich wie ein Zurückschalten der in den Auslösezustand umgeschalteten Steuereinrichtung 10 verbunden mit einem ungewollten Schließen des geöffneten Sicherheitsventils 4.

Der mit dem Druck aus der Drainageleitung 90 beaufschlagte Teil des Ausgleichsringkolbens 350 ist gegenüber dem übrigen Teil des Druck-Weg-Umformers 12 durch Dichtelemente 356, 358, 360 und 362 abgedichtet. Die Dichtelemente sind paarweise als Doppeldichtung 356, 360 bzw. 358, 362 angeordnet. Der Raum zwischen zwei als Doppeldichtung angeordneten Dichtelementen, also z.B. der Raum zwischen dem Dichtelement 356 und dem Dichtelement 360, ist über Bohrungen 364 bzw. 366 mit einem stets drucklosen, nicht gezeichneten Raum, insbesondere mit dem Anlagenentwässerungssystem einer kerntechnischen Anlage, verbunden. Der übrige Teil des Druck-Weg-Umformers 12 steht über eine Leitung 368 mit der Atmosphäre oder mit dem Containment der kerntechnischen Anlage in Verbindung.

Die Drainageleitung 90, die Ausgleichsleitung 224 und die im letzten Absatz genannten Bohrungen 364, 366 weisen - aus dem Inneren der Steuereinrichtung 10 heraus betrachtet bzw. von dieser weg zeigend - eine nach unten gerichtete Neigung (Gefälle) auf, damit eingedrungenes Druckmittel, insbesondere Kondensat, wieder abfließen kann.

## Patentansprüche

1. Steuereinrichtung (10)
- mit einem Druck-Weg-Umformer (12), in dem eine Druckdifferenz (p_{D}-p_{A}) zwischen einem Druckraum (22) und einem davon getrennten anderen Raum (28) in eine Bewegung eines Stellkörpers (26) umsetzbar ist,
- wobei mit dem Stellkörper (26) ein Steuerteil (14) zum Ansteuern eines Sicherheitsventils (4) eines Druckbehälters (1) auslösbar ist,
- und wobei der Druckbehälter (1) über eine Druckentnahmeleitung (20) mit dem Druckraum (22) und
- der andere Raum (28) über eine Drainageleitung (90) mit einem Abblasetank (92) verbindbar ist,
**gekennzeichnet durch**
eine der Drainageleitung (90) zugeordnete Umschaltventileinrichtung (100), von der eine Abführleitung (102) ausgeht, wobei bei einem Druck im Abblasetank (92) oberhalb eines Grenzdrucks **durch** die Umschaltventileinrichtung (100) der andere Raum (28) statt mit dem Abblasetank (92) mit der Abführleitung (102) verbunden ist.

2. Steuereinrichtung nach Anspruch 1,
**dadurch gekennzeichnet, daß** die Umschaltventileinrichtung (100) eine in der Drainageleitung (90) angeordnete Drainageventileinrichtung (106) und eine an der Abführleitung (102) angeordnete Abführventileinrichtung (108) umfaßt.

3. Steuereinrichtung nach Anspruch 2,
**dadurch gekennzeichnet, daß** die Drainageventileinrichtung (106) und/ oder die Abführventileinrichtung (108) in einer Ausgangsposition des Stellkörpers (26), in der das Steuerteil (14) nicht ausgelöst ist, geschlossen sind.

4. Steuereinrichtung nach Anspruch 3,
**dadurch gekennzeichnet, daß** eine Schließkraft der Drainageventileinrichtung (106) kleiner als eine Schließkraft der Abführventileinrichtung (108) ist.

5. Steuereinrichtung (10)
- mit einem Druck-Weg-Umformer (12), in dem eine Druckdifferenz (p_{D}-p_{A}) zwischen einem Druckraum (22; 300) und einem davon getrennten anderen Raum (28; 303) in eine Bewegung eines Stellkörpers (26) umsetzbar ist,
- wobei mit dem Stellkörper (26) ein Steuerteil (14) zum Ansteuern eines Sicherheitsventils (4) eines Druckbehälters (1) auslösbar ist,
- und wobei der Druckbehälter (1) über eine Druckentnahmeleitung (20) mit dem Druckraum (22; 300) und
- der andere Raum (28; 303) über eine Drainageleitung (90) mit einem Abblasetank (92) verbindbar ist,
**gekennzeichnet durch**
ein mit dem Abblasetank (92) über eine Ausgleichsleitung (224) verbindbares hydraulisches Ausgleichssystem (200), das aus einem Druck (p_{T}) im Abblasetank (92) eine erste Kraft auf den Stellkörper (26) erzeugt, welche einer von diesem Druck (p_{T}) im anderen Raum (28; 303) erzeugten zweiten Kraft auf den Stellkörper (26) entgegenwirkt.

6. Steuereinrichtung nach Anspruch 5,
**dadurch gekennzeichnet, daß** der Stellkörper (26) mit einem Umformerkolben (26A) und/ oder einem ersten Umformerbalg (302) in Verbindung steht, der bzw. die mit dem Druck (p_{A}) im anderen Raum (28; 303) beaufschlagbar ist bzw. sind, und durch den bzw. die die zweite Kraft erzeugbar ist.

7. Steuereinrichtung nach Anspruch 5 oder 6,
**dadurch gekennzeichnet, daß** das hydraulische Ausgleichssystem (200) einen Ausgleichskolben (210; 350) und/ oder einen Ausgleichsbalg umfaßt, der mit dem Druck (p_{T}) im Abblasetank (92) beaufschlagbar ist und durch welchen die erste Kraft erzeugbar ist.

8. Steuereinrichtung nach Anspruch 6 und 7,
**dadurch gekennzeichnet, daß** der Durchmesser (d_{A}) des Ausgleichskolbens (210; 350) und/ oder des Ausgleichsbalgs im wesentlichen dem Durchmesser (dₛ) des Umformerkolbens (26A) bzw. des ersten Umformerbalgs (302) entspricht.

9. Steuereinrichtung nach Anspruch 7 oder 8,
**dadurch gekennzeichnet, daß** der Ausgleichskolben (210; 350) bzw. der Ausgleichsbalg entlang einer Achse (213) bewegbar angeordnet sind, entlang der auch der Stellkörper (26) bewegbar ist.

10. Steuereinrichtung nach einem der Ansprüche 7 bis 9,
**dadurch gekennzeichnet, daß** der Ausgleichskolben (210) bzw. der Ausgleichsbalg in Reihe zum Stellkörper (26) angeordnet ist.

11. Steuereinrichtung nach Anspruch 6 und einem der Ansprüche 7 bis 9,
**dadurch gekennzeichnet, daß** der Ausgleichskolben (350) bzw. der Ausgleichsbalg den Umformerkolben bzw. den ersten Umformerbalg oder einen zweiten Umformerbalg (320) zumindest teilweise umschließend angeordnet ist.

12. Steuereinrichtung nach Anspruch 11,
**dadurch gekennzeichnet, daß** der Ausgleichskolben (350) bzw. der Ausgleichsbalg einen untergriffartigen Mitnehmer (352) für den Umformerkolben bzw. einen der Umformerbälge (320) aufweist.

13. Steuereinrichtung nach einem der Ansprüche 5 bis 12,
**dadurch gekennzeichnet, daß** die Drainageleitung (90) und/oder die Ausgleichsleitung (224) vom hydraulischen Ausgleichssystem (200) aus gesehen mit Gefälle verlegt sind/ist.

## Claims

1. Control device (10)
- comprising a pressure-displacement converter (12), in which a pressure difference (p_{D} - p_{A}) between a pressure chamber (22) and another pressure chamber (28) separate from the latter is convertible into a movement of an actuator (26),
- wherein the actuator (26) is usable to trip a control part (14) for activating a safety valve (4) of a pressure vessel (1),
- and wherein the pressure vessel (1) is connectable by a pressure-removing line (20) to the pressure chamber (22) and
- the other chamber (28) is connectable by a drainage line (90) to a blow-off tank (92),
**characterized by**
a changeover valve device (100), which is associated with the drainage line (90) and from which a discharge line (102) emanates, wherein upon a pressure in the blow-off tank (92) above a limit pressure the other chamber (28) is connected by means of the changeover valve device (100) to the discharge line (102) instead of to the blow-off tank (92).

2. Control device according to claim 1,
**characterized in that** the changeover valve device (100) comprises a drainage valve device (106), which is disposed in the drainage line (90), and a discharge valve device (108), which is disposed on the discharge line (102).

3. Control device according to claim 2,
**characterized in that** the drainage valve device (106) and/or the discharge valve device (108) are closed in a normal position of the actuator (26), in which the control part (14) is not tripped.

4. Control device according to claim 3,
**characterized in that** a closing force of the drainage valve device (106) is lower than a closing force of the discharge valve device (108).

5. Control device (10)
- comprising a pressure-displacement converter (12), in which a pressure difference (p_{D} - p_{A}) between a pressure chamber (22; 300) and another pressure chamber (28; 303) separate from the latter is convertible into a movement of an actuator (26),
- wherein the actuator (26) is usable to trip a control part (14) for activating a safety valve (4) of a pressure vessel (1),
- and wherein the pressure vessel (1) is connectable by a pressure-removing line (20) to the pressure chamber (22; 300) and
- the other chamber (28; 303) is connectable by a drainage line (90) to a blow-off tank (92),
**characterized by**
a hydraulic compensation system (200), which is connectable by a compensation line (224) to the blow-off tank (92) and which generates from a pressure (p_{τ}) in the blow-off tank (92) a first force upon the actuator (26), which force counteracts a second force upon the actuator (26) generated by said pressure (p_{τ}) in the other chamber (28; 303).

6. Control device according to claim 5,
**characterized in that** the actuator (26) is connected to a converter piston (26A) and/or first converter bellows (302), which is and/or are loadable with the pressure (p_{A}) in the other chamber (28; 303) and by means of which the second force may be generated.

7. Control device according to claim 5 or 6,
**characterized in that** the hydraulic compensation system (200) comprises a compensating piston (210; 350) and/or compensating bellows, which is and/or are loadable with the pressure (p_{τ}) in the blow-off tank (92) and by means of which the first force may be generated.

8. Control device according to claim 6 and 7,
**characterized in that** the diameter (d_{A}) of the compensating piston (210; 350) and/or of the compensating bellows corresponds substantially to the diameter (d_{S}) of the converter piston (26A) and/or of the first converter bellows (302).

9. Control device according to claim 7 or 8,
**characterized in that** the compensating piston (210; 350) and/or the compensating bellows are disposed so as to be movable along an axis (213), along which the actuator (26) also is movable.

10. Control device according to one of claims 7 to 9,
**characterized in that** the compensating piston (210) and/or the compensating bellows is and/or are disposed in line with the actuator (26).

11. Control device according to claim 6 and one of claims 7 to 9,
**characterized in that** the compensating piston (350) and/or the compensating bellows is and/or are disposed so as to at least partially surround the converter piston and/or the first converter bellows or second converter bellows (320).

12. Control device according to claim 11,
**characterized in that** the compensating piston (350) and/or the compensating bellows comprises and/or comprise a single-flange-like driver (352) for the converter piston and/or one of the converter bellows (320).

13. Control device according to one of claims 5 to 12,
**characterized in that** the drainage line (90) and/or the compensation line (224) are/is laid with a descending gradient, viewed from the direction of the hydraulic compensation system (200).

## Revendications

1. Unité (10) de commande
- comportant un convertisseur (12) pression-course, dans lequel une différence (p_{D}- p_{A}) de pression entre une chambre (22) de pression et une autre chambre (28) séparée de celle-ci peut être transformée en un déplacement d'un corps (26) d'actionnement,
- le corps (26) d'actionnement permettant de déclencher une partie (14) de commande pour asservir une soupape (4) de sûreté d'un récipient (1) sous pression,
- et le récipient (1) sous pression pouvant être relié par l'intermédiaire d'une conduite (20) de soutirage de pression à la chambre (22) de pression et
- l'autre chambre (28) pouvant être reliée par l'intermédiaire d'une conduite (90) de drainage à un réservoir (92) de purge,
**caractérisée par** un ensemble (100) de soupape de commutation, associé à la conduite (90) de drainage et duquel part une conduite (102) d'évacuation, l'autre chambre (28) étant, au moyen de l'ensemble (100) de soupape de commutation, reliée au lieu du réservoir (92) de purge à la conduite (102) d'évacuation si la pression dans le réservoir (92) de purge est supérieure à une pression limite.

2. Unité de commande suivant la revendication 1, **caractérisée en ce que** l'ensemble (100) de soupape de commutation comprend un ensemble (106) de soupape de drainage disposé dans la conduite (90) de drainage et un ensemble (108) de soupape d'évacuation disposé dans la conduite (102) d'évacuation.

3. Unité de commande suivant la revendication 2, **caractérisée en ce que** l'ensemble (106) de soupape de drainage et/ou l'ensemble (108) de soupape d'évacuation sont fermés dans une position initiale du corps (26) d'actionnement, dans laquelle la partie (14) de commande n'est pas déclenchée.

4. Unité de commande suivant la revendication 3, **caractérisée en ce qu'**une force de fermeture de l'ensemble (106) de soupape de drainage est inférieure à une force de fermeture de l'ensemble (108) de soupape d'évacuation.

5. Unité (10) de commande
- comportant un convertisseur (12) pression-course, dans lequel une différence (p_{D}- p_{A}) de pression entre une chambre (22 ; 300) de pression et une autre chambre (28 ; 303) séparée de celle-ci peut être transformée en un déplacement d'un corps (26) d'actionnement,
- le corps (26) d'actionnement permettant de déclencher une partie (14) de commande pour asservir une soupape (4) de sûreté d'un récipient (1 ) sous pression,
- et le récipient (1) sous pression pouvant être relié par l'intermédiaire d'une conduite (20) de soutirage de pression à la chambre (22 ; 300) de pression et
- l'autre chambre (28 ; 303) pouvant être reliée par l'intermédiaire d'une conduite (90) de drainage à un réservoir (92) de purge,
**caractérisée par** un système (200) de compensation hydraulique, pouvant être relié au réservoir (92) de purge par l'intermédiaire d'une conduite (224) de compensation et qui produit sur le corps (26) d'actionnement, à partir d'une pression (p_{T}) dans le réservoir (92) de purge, une première force qui s'oppose à une deuxième force produite sur le corps (26) d'actionnement par cette pression (p_{T}) dans l'autre chambre (28 ; 303).

6. Unité de commande suivant la revendication 5, **caractérisée en ce que** le corps (26) d'actionnement est relié à un piston (26A) de convertisseur et/ou à un premier soufflet (302) de convertisseur, qui peut/peuvent être sollicité(s) par la pression (P_{A}) dans l'autre chambre (28; 303) et par lequel/lesquels la deuxième force peut être produite.

7. Unité de commande suivant la revendication 5 ou 6, **caractérisée en ce que** le système (200) de compensation hydraulique comprend un piston (210 ; 350) de compensation et/ou un soufflet de compensation, qui peut être sollicité par la pression (p_{T}) dans le réservoir (92) de purge et par lequel la première force peut être produite.

8. Unité de commande suivant les revendications 6 et 7, **caractérisée en ce que** le diamètre (d_{A}) du piston (210 ; 350) de compensation et/ou du soufflet de compensation correspond pour l'essentiel au diamètre (dₛ) du piston (26A) de convertisseur ou encore du premier soufflet (302) de convertisseur.

9. Unité de commande suivant la revendication 7 ou 8, **caractérisée en ce que** le piston (210 ; 350) de compensation et/ou le soufflet de compensation sont disposés à déplacement le long d'un axe (213) le long duquel le corps (26) d'actionnement est également mobile.

10. Unité de commande suivant l'une des revendications 7 à 9, **caractérisée en ce que** le piston (210) de compensation ou encore le soufflet de compensation est disposé en série avec le corps (26) d'actionnement.

11. Unité de commande suivant la revendication 6 et l'une des revendications 7 à 9, **caractérisée en ce que** le piston (350) de compensation ou encore le soufflet de compensation est disposé en entourant au moins partiellement le piston de convertisseur ou encore le premier soufflet de convertisseur, ou un deuxième soufflet (320) de convertisseur.

12. Unité de commande suivant la revendication 11, **caractérisée en ce que** le piston (350) de compensation ou encore le soufflet de compensation comporte un entraîneur (352) du genre à prise par en dessous pour le piston de convertisseur ou encore pour un (320) des soufflets de convertisseur.

13. Unité de commande suivant l'une des revendications 5 à 12, **caractérisée en ce que** la conduite (90) de drainage et/ou la conduite (224) de compensation est/sont posée(s) en pente descendante, en vue depuis le système (200) de compensation hydraulique.
